# FASCICULE DE BREVET EUROPEEN

(11) **EP 0 526 300 B1**
(45) Date de publication et mention de la délivrance du brevet: **27.03.1996**
(21) Numéro de dépôt: 92402067.0
(22) Date de dépôt: 17.07.1992
(51) Int. Cl.: A01B 33/00, A01B 40/00

(54) **Procédé de fabrication d'un ensemble-applicateur contenant une faible dose de produit de maquillage**
Verfahren zur Herstellung einer Auftragseinheit für eine kleine Menge Kosmetika
Process for manufactering an applicator unit containing a cosmetic sampler

(30) Priorité: 29.07.1991 FR 9109587
(43) Date de publication de la demande: 03.02.1993
(62) Demande divisionnaire de: 94108900.5
(73) Titulaire: L'OREAL, F-75008 Paris (FR)
(72) Inventeur: Gueret, Jean-Louis, F-75018 Paris (FR)
(74) Mandataire: Peuscet, Jacques

(56) Documents cités:
- EP-A- 0 252 001
- EP-A- 0 310 471
- WO-A-88/08679
- FR-A- 2 615 708
- US-A- 5 031 647
- PATENT ABSTRACTS OF JAPAN vol. 14, no. 431 (C-579)17 Septembre 1990

## Description

L'invention concerne un procédé de fabrication d'un ensemble-applicateur contenant une faible dose de produit de maquillage. Par faible dose, on entend une dose permettant une touche d'essai ou une application unique du produit de maquillage. L'invention concerne donc essentiellement un procédé de fabrication d'un ensemble-applicateur qui peut être distribué comme échantillon, et n'est plus réutilisable.

Il est connu d'utiliser des applicateurs de produit de maquillage permettant une application unique ; ces applicateurs sont constitués d'un élément de préhension portant une tige à l'extrémité libre de laquelle se trouve placée une certaine quantité du produit de maquillage. Ce produit est protégé de l'extérieur, avant emploi, au moyen d'un capuchon qui recouvre la tige et le produit qu'elle porte, et qui est fixé sur l'élément de préhension lié à la tige. Dans un tel dispositif, le produit de maquillage est effectivement protégé vis-à-vis de l'extérieur, mais il faut généralement mettre en place manuellement le capuchon de protection et, en tout état de cause, l'extraction dudit capuchon avant usage risque de détériorer la quantité de produit de maquillage qui se trouve au bout de la tige.

Dans le brevet français 2 535 588, on a également proposé un dispositif plus simple, dans lequel on propose à l'utilisateur une pochette renfermant une pluralité d'applicateurs disposés côte à côte, l'ensemble se présentant à peu près comme une pochette d'allumettes. L'extrémité libre de chacun des applicateurs en forme d'allumettes est recouverte d'un produit de maquillage. Il est un fait que ce dispositif est d'un prix de revient plus raisonnable que le précédent compte tenu du fait que chaque applicateur n'est pas associé à un capuchon de protection. Mais, il est un fait également que lorsqu'une pochette d'applicateurs est entamée, l'utilisateur ne peut pas savoir si le nouvel applicateur qu'il prélève dans la pochette a été ou non pollué. Ce dispositif, moins onéreux, ne donne donc pas totalement satisfaction.

Selon l'invention, on a trouvé que l'on pouvait fixer, sur un support, une quantité de produit suffisante pour obtenir une dose pour une touche d'essai, ou une application unique d'un produit de maquillage pâteux ou pulvérulent, en exerçant uniquement une pression, ce qui simplifie la fabrication des applicateurs de ce type. L'invention a également pour avantage de permettre d'obtenir, directement après fixation du produit sur le support, un ensemble-applicateur distribuable dans lequel le support est fixé sur un berceau et forme couvercle-protecteur pour la dose de produit de maquillage à mettre en oeuvre.

L'invention a pour objet un procédé de fabrication d'un ensemble-applicateur comportant un support pour un produit de maquillage P pulvérulent ou pâteux, selon lequel on dépose le produit P dans une empreinte en creux ménagée dans un berceau, l'on dispose le support sur le produit P dans l'empreinte, l'on pose le berceau portant le support sur une platine, la face ne comportant pas d'empreinte reposant sur ladite platine, et l'on exerce une pression sur l'ensemble support/berceau, de façon à insérer le support dans l'empreinte du berceau et à fixer ainsi sur le support au moins une partie du produit P contenu dans l'empreinte.

La fixation par pression du produit P conduit à fixer une fraction plus ou moins importante de produit P, fraction qui dépend, bien entendu, de la nature plus ou moins lisse, respectivement, des matériaux constitutifs du berceau et du support, une partie de produit pouvant également se fixer sur le berceau dans le fond de l'empreinte.

Dans l'ensemble-applicateur obtenu par le procédé de l'invention, la partie du support destinée à porter le produit P peut être au moins partiellement floquée pour faciliter l'accrochage dudit produit P.

Le berceau peut avoir une forme quelconque, par exemple ronde, ovale, carrée ou rectangulaire, et peut comporter une pluralité d'empreintes et de supports associés.

Le berceau peut être en matière plastique ou en carton. L'empreinte du support, lorsqu'il est en carton, peut être obtenue par emboutissage du carton ou en contrecollant au moins deux feuilles de carton, l'une de ces feuilles au moins étant découpée pour former l'empreinte. La feuille non découpée peut être une simple feuille de papier mince. Le berceau et/ou le support peut être, au moins partiellement, transparent de façon à permettre de voir la couleur du produit P.

De préférence, l'empreinte comporte à l'une de ses extrémités une alvéole de préhension permettant de saisir le support pour le sortir de l'empreinte.

Le produit P est constitué de tout mélange de produits minéraux ou organiques destinés au maquillage, par exemple de la peau du visage et des paupières. Parmi les produits minéraux, on peut citer le talc, les argiles, en particulier le kaolin, le mica et les pigments minéraux, par exemple les oxydes de titane, de zinc ou de fer. Parmi les produits organiques, on peut citer des poudres végétales, telles que l'amidon de riz ou la poudre de soie, des poudres de polymères non thermoplastiques, telles que les polyacrylates et les fibres, par exemple des fibres de coton.

Il est possible d'introduire éventuellement une petite quantité de liant pour améliorer la fixation du produit P sur le support ; cette quantité est, avantageusement, inférieure à 20 % en poids par rapport au poids total du produit P. Dans le cas d'une pâte, le mélange contient généralement des liants de nature cireuse ou huileuse.

Le support est, de préférence, fabriqué en carton ou en matière plastique rigide ou servi-rigide. Le support peut avoir de nombreuses formes ; il a, de préférence, la forme d'une languette dont une extrémité présente un épanouissement. Le produit P est alors fixé sur l'extrémité élargie de la languette.

Le maintien en place du support dans l'empreinte peut se faire par ajustement bord à bord ou par encliquetage à l'aide d'un redent disposé sur le bord de l'empreinte. L'ensemble berceau/support peut avantageusement être recouvert d'une pellicule pelable qui assure à l'utilisateur que le support n'a encore jamais été détaché du berceau, le support n'étant donc pas pollué, et permet également d'améliorer la conservation du produit.

Le berceau peut être, sur sa face portant l'empreinte, recouvert d'un cache tout autour du support : ce cache peut être, par exemple, en papier ou en matière plastique soudée ou claquée sur le berceau. Ce cache peut être décoré, porter la marque du fabricant du produit ou d'autres indications ; plusieurs caches différents peuvent être adaptés sur le même berceau, ceci permettant l'utilisation d'un même berceau pour différents produits.

Cet ensemble-applicateur peut être distribue comme échantillon et peut être jeté après usage. On peut obtenir des ensembles très minces qui peuvent être utilisés dans des supports de presse, tels que des magazines.

La description donnée ci-dessous, à titre illustratif et non limitatif, de deux modes de réalisation permettra de mieux comprendre l'invention.

Sur ce dessin :
- la figure 1 représente un ensemble-applicateur selon l'invention en cours d'assemblage avant compactage ;
- la figure 2 représente, en coupe longitudinale, l'ensemble illustré sur la figure 1 après compactage ;
- la figure 3 représente, en coupe transversale, un autre mode de réalisation de l'ensemble selon l'invention.

L'ensemble illustré sur la figure 1 est désigné par 1. Il est constitué par un berceau 2 comportant une empreinte 3 et par un support 4. Le berceau 2 est constitué par une plaquette rectangulaire de carton emboutie pour former l'empreinte en creux 3. Le support 4 est découpé dans une feuille de carton plus mince. Il est constitué de deux parties : une tige 41 parallélépipédique et une palette ronde 42. Une des faces de la palette 42 porte un floc 43. L'empreinte 3 du berceau 2 a une forme en haltère ; elle est constituée de deux alvéoles 31 et 32 reliées par une rainure parallélépipédique 33. La rainure parallélépipédique 33 a une largeur telle que la tige 41 du support 4 puisse s'y insérer bord à bord. Sa profondeur est également telle que, lorsque la tige 41 est fixée dans la rainure 33, la face externe de la tige 41 est au niveau de la surface du berceau 2. L'alvéole 32 a également des bords de dimensions telles que la palette 42 puisse s'y mettre en place bord à bord. La profondeur de l'alvéole 32 est supérieure à l'épaisseur du support 4, de façon à pouvoir contenir une poudre ou une pâte P.

L'alvéole 31 a des dimensions identiques à l'alvéole 32. Elle est disposée de façon telle qu'après assemblage une partie de la tige 41 du support 4 soit disposée dans ladite alvéole 31, comme illustré en traits mixtes sur la figure 1.

Pour fabriquer l'ensemble 1, on remplit l'alvéole 32 du produit P à fixer ; dans le cas où le produit P est pâteux, on peut verser dans l'alvéole le produit P à l'état fondu, c'est-à-dire à chaud. Ensuite, on pose le support 4 sur l'empreinte 3 du berceau 2, de façon que la face 43 portant le floc de la palette 42 du support 4 soit tournée vers le produit P contenu dans l'alvéole 32. On dépose ensuite l'ensemble 1 sur une platine, le support étant tourné vers l'extérieur. A l'aide d'un plateau mobile de presse, on exerce sur l'ensemble 1 porté par la platine, que constitue le plateau fixe de la presse, une pression d'environ 50 bars pendant 10 secondes. Sous l'effet de cette pression, le support 4 s'enfonce dans l'empreinte 3 et s'ajuste bord à bord dans la rainure 33 et dans l'alvéole 32 de cette empreinte. La majeure partie du produit P contenu dans l'alvéole 32 est fixée sur le floc 43 de la palette 42. On obtient ainsi un ensemble 1 (voir figure 2) contenant une faible dose de produit P, ensemble qui peut être distribué comme échantillon.

Lorsqu'un utilisateur désire essayer le produit P, il sort le support 4 de l'empreinte 3 en passant un doigt sous la tige 41 dans l'alvéole 31. Il applique ensuite le produit P fixé sur le floc 43 du support 4. Lorsque l'application est terminée, le support 4 et le berceau 2 peuvent être jetés.

La figure 3 représente une variante d'ensemble-applicateur 101 : le berceau 102 de l'ensemble 101 est constitué de deux plaquettes de carton 121, 122 contrecollées. La plaquette 122 est découpée de façon à former une empreinte 103 dont les bords comportent un redent 134 servant à maintenir la tige 141 d'un support 104 par encliquetage. La face supérieure de l'ensemble berceau 102/support 104 est recouverte d'une pellicule pelable 150, qui doit, bien entendu, être enlevée avant l'extraction du support 104. La présence de la pellicule pelable 150 assure une certaine inviolabilité et montre à l'utilisateur que le support 104 n'a jamais été détaché du berceau 102 avant son emploi, et donc que le support 104 n'a pas été pollué ; la pellicule pelable 150 permet également d'améliorer la conservation du produit P.

## Revendications

1. Procédé de fabrication d'un ensemble-applicateur (1, 101) comportant un support (4, 104) pour un produit de maquillage (P) pulvérulent ou pâteux, selon lequel on dépose le produit (P) dans une empreinte en creux (3, 103) ménagée dans un berceau (2, 102), l'on dispose le support (4, 104) sur le produit (P) dans l'empreinte (3, 103), l'on pose le berceau (2, 102) portant le support (4, 104) sur une platine, la face ne comportant pas d'empreinte (3, 103) reposant sur ladite platine, et l'on exerce une pression sur l'ensemble support/berceau, de façon à insérer le support (4, 104) dans l'empreinte (3, 103) du berceau et à fixer ainsi sur le support (4, 104) au moins une partie du produit (P) contenu dans l'empreinte (3, 103).

2. Procédé selon la revendication 1, caractérisé par le fait que la partie (42) du support (4) destinée à porter le produit (P) est partiellement floquée avant d'être déposée dans l'empreinte en creux (3).

3. Procédé selon l'une des revendications 1 ou 2, caractérisé par le fait que le berceau (2) est fabriqué en carton ou en matière plastique.

4. Procédé selon la revendication 3, dans lequel le berceau (2) est fabriqué en carton, caractérisé par le fait qu'on emboutit le carton (2) pour obtenir l'empreinte (3).

5. Procédé selon la revendication 3, dans lequel le berceau (102) est fabriqué en carton, caractérisé par le fait qu'on contrecolle au moins deux feuilles de carton (121, 122) et que l'une de ces feuilles (122) est découpée de façon à former l'empreinte (103).

6. Procédé selon l'une des revendications 1 à 5, caractérisé par le fait qu'on insère le support (4) dans l'empreinte (3) par simple ajustement bord à bord.

7. Procédé selon l'une des revendications 1 à 5, caractérisé par le fait que l'insertion du support (104) dans l'empreinte (103) provoque l'insertion par encliquetage dudit support (104) grâce à un redent (134) disposé sur le bord de l'empreinte (103).

## Claims

1. A method for manufacturing an applicator unit (1, 101) comprising a support (4, 104) for a pulverulent or pasty make-up product (P), according to which the product (P) is deposited in a recessed mould (3, 103) arranged in a cradle (2, 102), the support (4, 104) is disposed on the product (P) in the mould (3, 103), the cradle (2, 102) carrying the support (4, 104) is placed on a plate, the face not having the mould (3, 103) resting on the said plate, and pressure is exerted on the support/cradle assembly so as to insert the support (4, 104) into the mould (3, 103) of the cradle and thus to fix on the support (4, 104) at least a portion of the product (P) contained in the mould (3, 103).

2. A method according to claim 1, characterized in that the portion (42) of the support (4) intended to carry the product (P) is partly flocked before being deposited into the recessed mould (3).

3. A method according to one of claims 1 or 2, characterized in that the cradle (2) is manufactured from cardboard or from a plastic material.

4. A method according to claim 3, wherein the cradle (2) is manufactured from cardboard, characterized in that the cardboard (2) is dished to obtain the mould (3).

5. A method according to claim 3, wherein the cradle (102) is manufactured from cardboard, characterized in that at least two cardboard sheets (121, 122) are glued together and that one (122) of these two sheets is cut out so as to form the mould (103).

6. A method according to one of claims 1 to 5, characterized in that the support (4) is inserted into the mould (3) by a simple edge to edge adjustment.

7. A method according to one of claims 1 to 5, characterized in that the insertion of the support (104) into the mould (103) produces the insertion of the said support (104) by catch engagement, thanks to a recess (134 disposed on the edge of the mould (103).

## Patentansprüche

1. Verfahren zur Herstellung einer Auftragseinheit (1,101), die einen Halter (4,104) für ein pulverförmiges oder pastöses Schminkprodukt (P) aufweist, wobei man das Produkt (P) in eine hohle Vertiefung (3,103) einbringt, die in einem Träger (2,102) ausgespart ist, man den Halter (4,104) auf dem Produkt (P) in der Vertiefung (3,103) anordnet, man den Träger (2,102) mit dem Halter (4,104) auf eine Platte stellt, wobei die Seite, die keine Vertiefung (3,103) aufweist, auf der Platte ruht, und man einen Druck auf die Halter/Träger-Einheit ausübt, damit der Halter (4,104) in die Vertiefung (3,103) des Trägers hineingedrückt wird und so wenigstens ein Teil des in der Vertiefung (3,103) befindlichen Produktes (P) auf dem Halter (4,104) fixiert wird.

2. Verfahren gemäß Anspruch 1, dadurch gekennzeichnet, daß der zum Tragen den Produktes (P) vorgesehene Teil (42) des Halters (4) teilweise beflockt wird, bevor er in der hohlen Vertiefung (3) angeordnet wird.

3. Verfahren gemäß einem der Ansprüche 1 oder 2, dadurch gekennzeichnet, daß der Träger (2) aus Karton oder aus Kunststoff hergestellt ist.

4. Verfahren gemäß Anspruch 3, bei dem der Träger (2) aus Karton besteht, dadurch gekennzeichnet, daß man den Karton (2) einbeult, um die Vertiefung (3) zu erhalten.

5. Verfahren gemäß Anspruch 3, bei dem der Träger (102) aus Karton besteht, dadurch gekennzeichnet, daß man wenigstens zwei Kartonbögen (121,122) zusammenklebt, und daß einer der Bögen (122) so ausgeschnitten ist, daß die Vertiefung (103) entsteht.

6. Verfahren gemäß einem der Ansprüche 1 bis 5, dadurch gekennzeichnet, daß man den Halter (4) mit einer einfachen Rand-an-Rand-Passung in die Vertiefung (3) einsetzt.

7. Verfahren gemäß einem der Ansprüche 1 bis 5, dadurch gekennzeichnet, daß das Einsetzen des Halters (104) in die Vertiefung (103) aufgrund eines auf dem Rand der Vertiefung (103) angeordneten Vorsprungs (134) das Einsetzen des Halters (104) durch Einklinken bewirkt.
